# EUROPÄISCHE PATENTSCHRIFT

(11) **EP 3 372 320 B1**
(45) Veröffentlichungstag und Bekanntmachung des Hinweises auf die Patenterteilung: **09.03.2022**
(21) Anmeldenummer: 18151652.7
(22) Anmeldetag: 15.01.2018
(51) Int. Cl.: B21D 13/02, B21D 11/07

(54) **VORRICHTUNG UND VERFAHREN ZUR HERSTELLUNG MÄANDERFÖRMIGER KÜHLKÖRPER**
DEVICE AND METHOD FOR THE PREPARATION OF MEANDERING COOLING BODIES
PROCÉDÉ ET DISPOSITIF DE FABRICATION DE CORPS DE REFROIDISSEMENT EN FORME DE MÉANDRES

(30) Priorität: 09.03.2017 DE 102017105049
(43) Veröffentlichungstag der Anmeldung: 12.09.2018
(73) Patentinhaber: Familie Burger GbR, 87484 Nesselwang (DE)
(72) Erfinder: Burger, Manuel, 20357 Hamburg (DE)
(74) Vertreter: Charrier Rapp & Liebau

(56) Entgegenhaltungen:
- EP-A1- 0 491 658
- EP-A1- 0 913 251
- US-A- 3 722 254

## Beschreibung

Die Erfindung betrifft eine Vorrichtung und ein Verfahren zur Herstellung mäanderförmiger Kühlkörper.

Kühlkörper bestehen üblicherweise aus einem gut wärmeleitfähigen Material und weisen zur Vergrößerung der wärmeabgebenden Oberfläche vielfach einen mäanderförmigen Verlauf auf. Solche Kühlkörper werden derzeit aus Aluminium-Druckguss hergestellt. Allerdings ist die Produktion solcher Druckgusskühlkörper relativ langsam, unflexibel und teuer.

Aus der EP 0 913 251 A1 ist eine Vorrichtung und ein Verfahren zum Falten eines blattförmigen Materials in einen mäanderförmigen Körper bekannt. Die Vorrichtung enthält einen ersten Werkzeugträger, einen relativ zum ersten Werkzeugträger über einen Antrieb in Richtung einer Verfahrachse verschiebbaren zweiten Werkzeugträger, eine zwischen dem ersten Werkzeugträger und dem zweiten Werkzeugträger angeordnete Halterung zur Führung des blattförmigen Materials und mehrere an dem ersten und zweiten Werkzeugträger rechtwinklig zur Verfahrachse verschiebbar geführte Faltwerkzeuge, die bei der Verschiebung des zweiten Werkzeugträgers in Richtung des ersten Werkzeugträgers rechtwinklig zur Verfahrachse des Werkzeugträgers zusammenbewegt werden.

Aufgabe der Erfindung ist es, eine Vorrichtung und ein Verfahren zur Herstellung mäanderförmiger Kühlkörper zu schaffen, die eine flexible und kostengünstige Fertigung mit hoher Präzision ermöglichen.

Diese Aufgabe wird durch eine Vorrichtung mit den Merkmalen des Anspruchs 1 und durch ein Verfahren mir den Merkmalen des Anspruchs 9 gelöst. Zweckmäßige Ausgestaltungen und vorteilhafte Weiterbildungen der Erfindung sind in den Unteransprüchen angegeben.

Die erfindungsgemäße Vorrichtung enthält einen ersten Werkzeugträger, einen relativ zum ersten Werkzeugträger über einen Antrieb in Richtung einer Verfahrachse verschiebbaren zweiten Werkzeugträger, eine zwischen dem ersten Werkzeugträger und dem zweiten Werkzeugträger angeordnete Halterung für die Aufnahme einer Platine und mehrere an dem ersten und zweiten Werkzeugträger rechtwinklig zur Verfahrachse verschiebbar geführte Biegestempel, die bei der Verschiebung des zweiten Werkzeugträgers in Richtung des ersten Werkzeugträgers durch Antriebe rechtwinklig zur Verfahrachse des Werkzeugträgers zusammenbewegt werden. Mit Hilfe einer derartigen Vorrichtung können mäanderförmige Kühlkörper aus einer von einem Bandmaterial abgetrennten Platine flexibel, schnell und präzise hergestellt werden. Die z.B. von Metallband abgetrennte Platine wird durch die Vorrichtung in Art einer Ziehharmonika zusammengefaltet, wobei durch die mehrachsigen Bewegungen der Biegestempel Relativbewegungen zwischen dem Bandmaterial und den Biegestempeln vermieden werden. Durch die Gleichzeitigkeit aller Biegebewegungen wird außerdem eine hohe Produktionsgeschwindigkeit ermöglicht. Kühlkörper der verschiedensten Art können so auf effektive und kostengünstige Weise mit hoher Produktivität und großer Genauigkeit gefertigt werden. Zwischen dem ersten Werkzeugträger und dem zweiten Werkzeugträger sind zwei in Richtung der Verfahrachse des zweiten Werkzeugträgers gegeneinander verfahrbare Schienen mit daran rechtwinklig zur Verfahrachse verschiebbaren Halteeinrichtungen zur Halterung der Enden der Platine angeordnet sein. Dadurch können die Platinenenden gefasst und jeweils zweiachsig in deren Endposition bewegt werden.

In einer besonders vorteilhaften Ausführung sind die Biegestempel an Werkzeugschlitten angeordnet, die an den Werkzeugträgern über zueinander parallele Führungsschienen verschiebbar geführt sind. Dadurch kann die Vorrichtung einfach umgerüstet und schnell an unterschiedliche Anforderungen angepasst werden.

Zweckmäßigerweise sind an den Führungsschienen jeweils zwei Werkzeugschlitten mit jeweils einem Biegestempel verschiebbar geführt.

Die an jeweils einer Führungsschiene verschiebbar geführten Werkzeugschlitten werden durch die Antriebe vorzugsweise so verschoben, dass sie bei der Bewegung des zweiten Werkzeugträgers in Richtung des ersten Werkzeugträgers gleichzeitig zusammenfahren. Die Antriebe zur Verschiebung der an jeweils einer Führungsschiene verschiebbar geführten Werkzeugschlitten können zweckmäßigerweise als Riementrieb mit einem über eine Antriebsrolle und eine Umlenkrolle geführten Endlosriemen ausgebildet sein, wobei einer der Werkzeugschlitten an einem oberen Trum und der andere Werkzeugschlitten an einem unteren Trum des Endlosriemens befestigt ist. Dadurch können die an einer Führungsschiene verschiebbar geführten Werkzeugschlitten durch einen gemeinsamen Motor verschoben werden. Die Werkzeugschlitten könnten aber auch durch einen Kettenantrieb, durch Einzelantriebe oder dgl. entlang der Führungsschienen bewegt werden.

Die Haltereinrichtungen können durch einen an der einen Schiene verschiebbar geführten Gegenhalter und einen an der anderen Schiene verschiebbar geführten Stanz- und Haltestempel gebildet sein. Die Gegenhalter und die Stanz- und Haltestempel können entsprechend der Biegestempel ebenfalls an zwei über Führungsschienen geführten und gegeneinander verfahrbaren Werkzeugschlitten angeordnet sein.

An der zwischen dem ersten Werkzeugträger und dem zweiten Werkzeugträger angeordneten Halterung kann ein als ein als Schneid- und Biegemodul ausgebildetes erstes Bearbeitungsmodul und ein als Biegemodul ausgeführtes zweites Bearbeitungsmodul befestigt sein.

Das erfindungsgemäße Verfahren zeichnet sich dadurch aus, dass der Kühlkörper aus einer Platine in einem Arbeitshub durch mehrere in zwei zueinander senkrechten Achsen bewegbare Biegestempel gebogen wird und die Enden der Platine von einer in zwei zueinander senkrechten Achsen bewegbaren Halteeinrichtung gefasst und in ihre Endposition bewegt werden.

Außerdem kann der Kühlkörper mit seinen Kontaktflächen nach dem Biegen durch Anpressen gegen die Biegestempel kalibriert werden.

Weitere Besonderheiten und Vorzüge der Erfindung ergeben sich aus der folgenden Beschreibung eines bevorzugten Ausführungsbeispiels anhand der Zeichnung. Es zeigen:
- **Fig. 1**: eine Vorrichtung zur Herstellung eines mäanderförmigen Kühlkörpers aus einem Bandmaterial in einer Perspektive;
- **Fig. 2**: die in Figur 1 gezeigte Vorrichtung in einer Vorderansicht;
- **Fig. 3**: einen mäanderförmigen Kühlkörper in einer Perspektive und
- **Fig. 4 bis 9**: einen Verfahrensablauf bei der Herstellung eines in Figur 3 gezeigten Kühlkörpers.

In den Figuren 1 und 2 ist eine Vorrichtung 1 zur Herstellung eines in Figur 3 dargestellten mäanderförmigen Kühlkörpers 2 aus einer von einem Bandmaterial abgetrennten Platine 3 gezeigt. Die Vorrichtung 1 weist einen ersten Werkzeugträger 4 und einen quer zu diesem in Richtung einer Verfahrachse 5 beweglichen zweiten Werkzeugträger 6 auf. Bei der gezeigten Ausführung ist die Verfahrachse 5 als Vertikalachse ausgeführt. Der in den Figuren 1 und 2 unten angeordnete erste Werkzeugträger 4 ist stationär angeordnet, während der oben angeordnete zweite Werkzeugträger 6 mit Hilfe eines Antriebs 7 in Richtung der vertikalen Verfahrachse 5 bewegt werden kann. Über in Figur 1 erkennbare Führungen 8 ist der zweite Werkzeugträger 6 an einem hier nicht gezeigten Gestell verschiebbar geführt. Der hier stationär ausgebildete erste Werkzeugträger 4 könnte bei Bedarf ebenfalls in Richtung der Verfahrachse 5 bewegt werden. Außerdem könnten die beiden hier vertikal angeordneten Werkzeugträger 4 und 5 auch horizontal angeordnet sein und entlang einer horizontalen Verfahrachse bewegt werden.

Wie besonders aus Figur 2 hervorgeht, ist zwischen den beiden plattenförmig ausgebildeten Werkzeugträgern 4 und 6 eine stationäre schienenförmige Halterung 9 angeordnet. An der schienenförmigen Halterung 9 sind eine Führung 10 für das Bandmaterial, ein als Schneid- und Biegemodul ausgebildetes erstes Bearbeitungsmodul 11 und ein als Biegemodul ausgeführtes zweites Bearbeitungsmodul 12 befestigt. Zwischen dem ersten Werkzeugträger 4 und der schienenförmigen Halterung 9 ist ein eine zu der Halterung 9 parallele und gegenüber der Halterung 9 verschiebbare erste Schiene 13 angeordnet. Diese erste Schiene 13 ist über einen Antrieb 14 in Richtung der Verfahrachse 5 verschiebbar. Zwischen dem zweiten Werkzeugträger 6 und der schienenförmigen Halterung 9 ist außerdem eine zu der Halterung 9 parallele und gegenüber dieser verschiebbare zweite Schiene 15 angeordnet. Die zweite Schiene 15 ist über einen Antrieb 16 in Richtung der Verfahrachse 5 verschiebbar.

An den beiden plattenförmigen Werkzeugträgern 4 und 6 sind mehrere nebeneinander angeordnete Biegestempel 17 bzw. 18 rechtwinklig zur Verfahrachse 5 verschiebbar geführt. Die Biegestempel 17 und 18 sitzen hierzu an Werkzeugschlitten 19 bzw. 20, die auf zueinander parallelen Führungsschienen 21 bzw. 22 verschiebbar geführt sind. Bei der gezeigten Ausführung sind an dem unten angeordneten ersten Werkzeugträger 4 vier zueinander parallele und horizontal verlaufende Führungsschienen 21 befestigt. An dem oben angeordneten zweiten Werkzeugträger 6 sind ebenfalls vier zueinander parallele und horizontal verlaufende Führungsschienen 22 vorgesehen. An den horizontal angeordneten Führungsschienen 21 und 22 sind jeweils zwei Werkzeugschlitten 19 bzw. 20 für jeweils einen Biegestempel 17 bzw. 18 verschiebbar geführt.

Bei der gezeigten Ausführung sind nur die an den drei oberen Führungsschienen 21 des stationären ersten Werkzeugträgers 4 geführten Werkzeugsschlitten 19 mit Biegestempeln 17 bestückt. An dem oben angeordneten zweiten Werkzeugträger 6 sind nur die an den drei unteren Führungsschienen 22 geführten Werkzeugsschlitten 20 mit Biegestempeln 18 bestückt. An dem in Richtung der Verfahrachse 5 verschiebbaren zweiten Werkzeugträger 6 ist ferner ein zentraler Biegestempel 23 befestigt, der nicht quer zur Verfahrachse 5 verschiebbar ist.

Die über die Werkzeugschlitten 19 und 20 verschiebbaren Biegestempel 17 und 18 werden über Antriebe 24 so verschoben, dass sie quer zur Verfahrachse 5 in Richtung des zentralen Biegestempels 23 zusammenfahren, wenn sich der zweite Werkzeugträger 6 in Hubrichtung auf den ersten Werkzeugträger 4 zubewegt. Wenn der zweite Werkzeugträger 6 dann wieder in eine angehobene Ausgangsstellung zurückgefahren ist, werden auch die über die Werkzeugschlitten 19 und 20 verschiebbaren Biegestempel 17 und 18 wieder in ihre Ausgangsstellung auseinanderfahren. Die an den Werkzeugschlitten 19 bzw. 20 geführten Biegestempel 17 und 18 führen also gesteuerte Bewegungen rechtwinklig zur Verfahrachse 5 des zweiten Werkzeugträgers 6 aus.

Über die Antriebe 24 werden die beiden an den jeweiligen Führungsschienen 21 und 22 des ersten und zweiten Werkzeugträger 4 bzw. 6 geführten Werkzeugschlitten 19 und 20 zusammen mit den daran befestigten Biegestempeln 17 und 18 gleichzeitig zusammen- oder auseinanderbewegt. In der gezeigten Ausführung sind die Antriebe 24 als Riementrieb mit einem über ein Antriebsrolle 25 und eine Umlenkrolle 26 geführten Endlosriemen 27 ausgeführt. Einer der auf jeder Führungsschiene 21 bzw. 22 angeordneten Werkzeugschlitten 19 bzw. 20 ist dabei an dem oberen Trum des Endlosriemens 27 und der andere Werkzeugschlitten 19 bzw. 20 an dem unteren Trum des Endlosriemens 27 befestigt, so dass die beiden Werkzeugschlitten 19 bzw. 20 bei der Drehung der Antriebsrolle 25 in der einen Richtung zusammengefahren und bei der Umkehrung der Drehrichtung der Antriebsrolle 25 auseinander gefahren werden. Die Antriebsrollen 25 werden jeweils über einem in Figur 1 gezeigten Motor 28 angetrieben.

Wie aus Figur 2 hervorgeht, sind auch an der ersten Schiene 13 und der zweiten Schiene 15 jeweils zwei Werkzeugschlitten 30 und 31 an jeweils einer Führungsschiene 32 bzw. 33 verschiebbar geführt. Wie die Werkzeugschlitten 19 und 20 werden auch die beiden an den jeweiligen Führungsschienen 32 und 33 geführten Werkzeugschlitten 30 bzw. 31 über einen als Riemenantrieb mit einem Motor 34 und einem über ein Antriebsrolle 35 und eine Umlenkrolle 36 geführten Endlosriemen 37 ausgeführten Antrieb 38 gegensinnig verschoben. An den beiden Werkzeugschlitten 30 sind in Figur 4 gezeigte Gegenhalter 39 und an den beiden Werkzeugschlitten 31 in Figur 4 gezeigte Stanz- und Haltestempel 40 befestigt.

Zur Entnahme der fertig gebogenen Kühlkörper 3 ist an der Vorderseite der beiden Werkzeugträger 4 und 6 eine in Figur 1 gezeigte Greifeinrichtung 41 angeordnet. Durch die mittels eines Motors 42 horizontal verschiebbare Greifeinrichtung 41 kann ein fertig bearbeiteter Kühlkörper 3 aus der Bearbeitungszone herausgezogen und in einer schrägen Abführrinne 43 zum Abtransport abgelegt werden.

Anhand der Figuren 4 bis 11 wir im Folgenden das Verfahren zur Herstellung eines in Figur 3 gezeigten Kühlkörpers 2 unter Verwendung der zuvor beschriebenen Vorrichtung 1 erläutert.

Zunächst wird ein zuvor mit mehreren seitlichen Abkantungen 44 versehenes Bandmaterial über die Führung 10 in eine in Figur 4 gezeigte Bearbeitungsposition transportiert. Dabei befindet sich eine in Figur 1 gezeigte Führungsschiene 45 noch in einer vorgeschobenen Stellung zwischen den voneinander beabstandeten Biegestempeln 17 und 18. Anschließend wird das eine Ende des Bandmaterials an dem als Schneid- und Biegemodul ausgebildeten ersten Bearbeitungsmodul 11 zwischen einem Unterteil 46 und einem oberen Schneidstempel 47 zur Bildung der Platine 3 getrennt.

Gemäß Figur 5 werden dann durch eine Abwärtsbewegung der oben angeordneten zweiten Schiene 15 die beiden Stanz- und Haltestempel 40 gegen die Gegenhalter 39 verfahren, wodurch die vom Bandmaterial abgetrennte Platine 3 an beiden Seiten mit einem Loch versehen und gehalten wird. Außerdem werden die beiden Enden der zuvor abgetrennten Platine 3 durch einen Biegestempel 48 in dem als Schneid- und Biegemodul ausgebildeten ersten Bearbeitungsmodul 11 und einen Biegestempel 49 in dem als Biegemodul ausgeführten zweiten Bearbeitungsmodul 12 nach unten umgebogen. Ferner werden die oberen Biegestempel 18 nach dem Zurückfahren der oberen Führungsschiene 45 durch eine Abwärtsbewegung des oben angeordneten zweiten Werkzeugträgers 6 nach unten gegen die Platine 3 bewegt.

Sobald die oberen Biegestempel 18 zur Anlage an der Platine 3 gelangen, werden bei einer weiteren Abwärtsbewegung des oben angeordneten zweiten Werkzeugträgers 6 sowohl die Biegestempel 17 und 18 als auch die Gegenhalter 39 mit den Stanz- und Haltestempeln 40 senkrecht zur Verfahrachse 5 in Richtung des zentralen Biegestempels 23 bewegt. Dabei wird die Platine 3 gemäß Figur 6 zunächst an den weiter nach oben vorstehenden unteren Biegestempeln 17 gebogen.

Durch weitere Abwärtsbewegung der oberen Biegestempel 18 und weitere Verschiebung sowohl der Biegestempel 17 und 18 als auch der Gegenhalter 39 und der Stanz- und Haltestempel 40 senkrecht zur Verfahrachse 5 in Richtung des zentralen Biegestempels 23 wird dann die Platine 3 gemäß Figur 7 und Figur 8 auch über die tiefer stehenden Biegestempel 18 gebogen und in Art einer Ziehharmonika bis in die in Figur 9 gezeigte Endform zusammengefaltet. Im zusammengefalteten Zustand wird der Kühlkörper 2 mit seinen Kontaktflächen durch Anpressen an die Biegestempel 17 und 18 dann noch kalibriert.

## Patentansprüche

1. Vorrichtung (1) zur Herstellung eines mäanderförmigen Kühlkörpers (2) mit einem ersten Werkzeugträger (4), einem relativ zum ersten Werkzeugträger (4) über einen Antrieb (7) in Richtung einer Verfahrachse (5) verschiebbaren zweiten Werkzeugträger (6), einer zwischen dem ersten Werkzeugträger (4) und dem zweiten Werkzeugträger (6) angeordneten Halterung (9) für die Aufnahme einer Platine (3) und mehreren an dem ersten und zweiten Werkzeugträger (4, 6) rechtwinklig zur Verfahrachse (5) verschiebbar geführten Biegestempeln (17, 18), die bei der Verschiebung des zweiten Werkzeugträgers (6) in Richtung des ersten Werkzeugträgers (4) durch Antriebe (24) rechtwinklig zur Verfahrachse (5) des Werkzeugträgers (6) zusammenbewegt werden, **dadurch gekennzeichnet, dass** zwischen dem ersten Werkzeugträger (4) und dem zweiten Werkzeugträger (6) zwei in Richtung der Verfahrachse (5) des zweiten Werkzeugträgers (6) gegeneinander verfahrbare Schienen (13. 15) mit daran rechtwinklig zur Verfahrachse (5) verschiebbaren Halteeinrichtungen (39, 40) zur Halterung der Enden der Platine (3) angeordnet sind.

2. Vorrichtung (1) nach Anspruch 1, **dadurch gekennzeichnet, dass** die Biegestempel (17, 18) an Werkzeugschlitten (19, 20) angeordnet sind, die an den Werkzeugträgern (4, 6) über zueinander parallele Führungsschienen (21, 22) verschiebbar geführt sind.

3. Vorrichtung (1) nach Anspruch 2, **dadurch gekennzeichnet, dass** an den Führungsschienen (21, 22) jeweils zwei Werkzeugschlitten (19, 20) mit jeweils einem Biegestempel (17, 18) verschiebbar geführt sind.

4. Vorrichtung (1) nach Anspruch 2 oder 3, **dadurch gekennzeichnet, dass** die an jeweils einer Führungsschiene (21, 22) verschiebbar geführten Werkzeugschlitten (19 ,20) durch die Antriebe (24) so verschoben werden, dass sie bei der Bewegung des zweiten Werkzeugträgers (6) in Richtung des ersten Werkzeugträgers (4) gleichzeitig zusammenfahren.

5. Vorrichtung (1) nach Anspruch 4, **dadurch gekennzeichnet, dass** die Antriebe (24) zur Verschiebung der an jeweils einer Führungsschiene (21, 22) verschiebbar geführten Werkzeugschlitten (19, 20) als Riementrieb mit einem über eine Antriebsrolle (25) und eine Umlenkrolle (26) geführten Endlosriemen (27) ausgebildet sind, wobei einer der Werkzeugschlitten (19, 20) an einem oberen Trum und der andere Werkzeugschlitten (19, 20) an einem unteren Trum des Endlosriemens (27) befestigt ist.

6. Vorrichtung (1) nach einem der Ansprüche 1 bis 5, **dadurch gekennzeichnet, dass** die Halteeinrichtungen (39, 40) durch einen an der einen Schiene (13) verschiebbar geführten Gegenhalter (39) und einen an der anderen Schiene (15) verschiebbar geführten Stanz- und Haltestempel (40) gebildet sind.

7. Vorrichtung (1) nach Anspruch 6, **dadurch gekennzeichnet, dass** die Gegenhalter (39) und die Stanz- und Haltestempel (40) an zwei über Führungsschienen (32, 33) geführten und gegeneinander verfahrbaren Werkzeugschlitten (30, 31) angeordnet sind.

8. Vorrichtung (1) nach einem der Ansprüche 1 bis 7, **dadurch gekennzeichnet, dass** an der zwischen dem ersten Werkzeugträger (4) und dem zweiten Werkzeugträger (6) angeordneten Halterung (9) ein als Schneid- und Biegemodul ausgebildetes erstes Bearbeitungsmodul (11) und ein als Biegemodul ausgeführtes zweites Bearbeitungsmodul (12) befestigt sind.

9. Verfahren zur Herstellung eines mäanderförmigen Kühlkörpers (2), bei dem der Kühlkörper (2) aus einer Platine (3) in einem Arbeitshub durch mehrere in zwei zueinander senkrechten Achsen bewegbare Biegestempel (17, 18) gebogen wird, **dadurch gekennzeichnet, dass** die Enden der Platine (3) von einer in zwei zueinander senkrechten Achsen bewegbaren Halteeinrichtung (39, 40) gefasst und in ihre Endposition bewegt werden.

10. Verfahren zur Herstellung eines mäanderförmigen Kühlkörpers (2) nach Anspruch 9, **dadurch gekennzeichnet, dass** der Kühlkörper (2) mit seinen Kontaktflächen nach dem Biegen durch Anpressen gegen die Biegestempel (17, 18) kalibriert wird.

## Claims

1. Device (10) for manufacturing a meander-shaped heat sink (2) with a first tool carrier (4), a second tool carrier (6) displaceable in the direction of a displacement axis (5) relative to the first tool carrier (4) via a drive (7), a mounting (9) arranged between the first tool carrier (4) and the second tool carrier (6) for receiving a blank (3) and several bending punches (17, 18) guided displaceably at right-angles to the displacement axis (5) on the first and second tool carrier (4, 6) and which are moved together during displacement of the second tool carrier (6) in the direction of the first tool carrier (4) by drives (24) at right-angles to the displacement axis (5) of the tool carrier (6), **characterised in that** between the first tool carrier (4) and the second tool carrier (6), two rails (13, 15) movable against one another in the direction of the displacement axis (5) of the second tool carrier (6) are arranged with holding devices (39, 40) displaceable thereon at right-angles to the displacement axis (5) for mounting the ends of the blank (3).

2. Device (1) according to claim 1, **characterised in that** the bending punches (17, 18) are arranged on tool slides (19, 20) which are guided displaceably on the tool carriers (4, 6) via guide rails (21, 22) parallel to one another.

3. Device (1) according to claim 2, **characterised in that** respectively two tool slides (19, 20) with respectively one bending punch (17, 18) are guided displaceably on the guide rails (21, 22).

4. Device (1) according to claim 2 or 3, **characterised in that** the tool slides (19, 20) guided displaceably on respectively one guide rail (21, 22) are displaced by the drives (24) so that they move together simultaneously when moving the second tool carrier (6) in the direction of the first tool carrier (4).

5. Device (1) according to claim 4, **characterised in that** the drives (24) are designed to displace the tool slides (19, 20) guided displaceably on respectively one guide rail (21, 22) as a belt drive with a continuous belt (27) guided over a drive roller (25) and a deflection roller (26), wherein one of the tool slides (19, 20) is attached to an upper strand and the other tool slide (19, 20) to a lower strand of the continuous belt (27).

6. Device (1) according to one of claims 1 to 5, **characterised in that** the holding devices (39, 40) are formed by a counter-holder (39) guided displaceably on the one rail (13) and a stamp and holding punch (40) guided displaceably on the other rail (15).

7. Device (1) according to claim 6, **characterised in that** the counter-holders (39) and the stamp and holding punch (40) are arranged on two tool slides (30, 31) movable against one another and guided over guide rails (32, 33).

8. Device (1) according to one of claims 1 to 7, **characterised in that** a first processing module (11) designed as a cutting and bending module and a second processing module (12) configured as a bending module are attached to the mounting (9) arranged between the first tool carrier (4) and the second tool carrier (6).

9. Method for manufacturing a meander-shaped heat sink (2), in which the heat sink (2) is bent from a blank (3) in one working stroke by several bending punches (17, 18) movable in two axes perpendicular to one another, **characterised in that** the ends of the blank (3) are gripped by a holding device (39, 40) movable in two axes perpendicular to one another and moved into their end position.

10. Method for manufacturing a meander-shaped heat sink (2) according to claim 9, **characterised in that** the heat sink (2) with its contact surfaces is calibrated after bending by pressing against the bending punches (17, 18).

## Revendications

1. Dispositif (1) de fabrication d'un corps de refroidissement (2) en forme de méandres avec un premier porte-outil (4), un deuxième porte-outil (6) pouvant être coulissé par rapport au premier porte-outil (4) par l'intermédiaire d'un entraînement (7) en direction d'un axe de déplacement (5), un support (9) disposé entre le premier porte-outil (4) et le deuxième porte-outil (6) pour le logement d'une platine (3) et plusieurs poinçons de cintrage (17, 18) guidés de manière à pouvoir être coulissés à angle droit par rapport à l'axe de déplacement (5) sur le premier et le deuxième porte-outil (4, 6), qui sont déplacés conjointement à angle droit par rapport à l'axe de déplacement (5) du porte-outil (6) par des entraînements (24) lors du coulissement du deuxième porte-outil (6) en direction du premier porte-outil (4), **caractérisé en ce que** deux rails (13, 15) pouvant être déplacés l'un à l'encontre de l'autre en direction de l'axe de déplacement (5) du deuxième porte-outil (6), avec des systèmes de maintien (39, 40) pouvant être coulissés à angle droit par rapport à l'axe de déplacement (5) pour le maintien des extrémités de la platine (3) sont disposés entre le premier porte-outil (4) et le deuxième porte-outil (6).

2. Dispositif (1) selon la revendication 1, **caractérisé en ce que** les poinçons de cintrage (17, 18) sont disposés sur des chariots d'outil (19, 20), qui sont guidés de manière à pouvoir être coulissés par l'intermédiaire de rails de guidage (21, 22) parallèles les uns par rapport aux autres sur les porte-outils (4, 6) .

3. Dispositif (1) selon la revendication 2, **caractérisé en ce que** respectivement deux chariots d'outil (19, 20) avec respectivement un poinçon de cintrage (17, 18) sont guidés de manière à pouvoir être coulissés sur les rails de guidage (21, 22).

4. Dispositif (1) selon la revendication 2 ou 3, **caractérisé en ce que** les chariots d'outil (19, 20) guidés de manière à pouvoir être coulissés sur respectivement un rail de guidage (21, 22) sont coulissés par les entraînements (24) de telle sorte qu'ils se déplacent conjointement simultanément lors du déplacement du deuxième porte-outil (6) en direction du premier porte-outil (4).

5. Dispositif (1) selon la revendication 4, **caractérisé en ce que** les entraînements (24) pour faire coulisser les chariots d'outil (19, 20) guidés de manière à pouvoir être coulissés sur respectivement un rail de guidage (21, 22) sont réalisés en tant que transmission à courroie avec une courroie sans fin (27) guidée par l'intermédiaire d'un galet d'entraînement (25) et d'un galet de renvoi (26), dans lequel un des chariots d'outil (19, 20) est fixé sur un brin supérieur et l'autre chariot d'outil (19, 20) est fixé sur un brin inférieur de la courroie sans fin (27).

6. Dispositif (1) selon l'une quelconque des revendications 1 à 5, **caractérisé en ce que** les systèmes de maintien (39, 40) sont formés par un élément de maintien antagoniste (39) guidé de manière à pouvoir être coulissé sur un rail (13) et par un poinçon d'estampage et de maintien (40) guidé de manière à pouvoir être coulissé sur l'autre rail (15).

7. Dispositif (1) selon la revendication 6, **caractérisé en ce que** les éléments de maintien antagonistes (39) et le poinçon d'estampage et de maintien (40) sont disposés sur deux chariots d'outil (30, 31) guidés par l'intermédiaire de rails de guidage (32, 33) et pouvant être déplacés l'un à l'encontre de l'autre.

8. Dispositif (1) selon l'une quelconque des revendications 1 à 7, **caractérisé en ce qu'**un premier module d'usinage (11) réalisé en tant que module de découpage et de cintrage et un deuxième module d'usinage (12) réalisé en tant que module de cintrage sont fixés sur le support (9) disposé entre le premier porte-outil (4) et le deuxième porte-outil (6).

9. Procédé de fabrication d'un corps de refroidissement (2) en forme de méandres, où le corps de refroidissement (2) est cintré à partir d'une platine (3) dans une course de travail par plusieurs poinçons de cintrage (17, 18) pouvant être déplacés dans deux axes perpendiculaires l'un par rapport à l'autre, **caractérisé en ce que** les extrémités de la platine (3) sont saisies par un système de maintien (39, 40) pouvant être déplacé dans deux axes perpendiculaires l'un par rapport à l'autre et sont déplacées dans leur position finale.

10. Procédé de fabrication d'un corps de refroidissement (2) en forme de méandres selon la revendication 9, **caractérisé en ce que** le corps de refroidissement (2) est calibré avec ses surfaces de contact après le cintrage par compression contre les poinçons de cintrage (17, 18).
